# EUROPÄISCHE PATENTSCHRIFT

(11) **EP 1 849 377 B1**
(45) Veröffentlichungstag und Bekanntmachung des Hinweises auf die Patenterteilung: **17.04.2013**
(21) Anmeldenummer: 07015936.3
(22) Anmeldetag: 23.05.2003
(51) Int. Cl.: A47B 88/04

(54) **Anschubhilfe**
Auxiliary pushing mechanism
Poussée auxiliaire

(30) Priorität: 27.06.2002 AT 9622002
(43) Veröffentlichungstag der Anmeldung: 31.10.2007
(62) Teilanmeldung aus: 03011678.4
(73) Patentinhaber: Julius Blum GmbH, 6973 Höchst (AT)
(72) Erfinder: Huber, Edgar, 6971 Hard (AT); Scheffknecht, Uwe, 6973 Höchst (AT)
(74) Vertreter: Gangl, Markus

(56) Entgegenhaltungen:
- US-A- 3 298 765

## Beschreibung

Die vorliegende Erfindung betrifft eine Anordnung mit wenigstens einer bewegbaren Schublade, mit wenigstens einer Antriebseinheit und mit wenigstens einer Regeleinrichtung zur Regelung der wenigstens einen Antriebseinheit.

Derartige Anordnungen sind grundsätzlich bereits bekannt. Die US 5,158,347 beschreibt beispielsweise ein Büromöbel, bei dem die Schubladen nach Eingabe eines Identifizierungscodes motorisch über einen ersten Bereich des gesamten Öffnungsweges bewegt werden. Die EP 0 957 225 beschreibt eine Öffnungsvorrichtung für ein Verschlusselement, beispielsweise eine Schublade, die über einen Kondensator, der sich bei Berührung durch den Benutzer elektrisch entlädt, ausgelöst wird. Auch hier erfolgt nur eine teilweise Herausbewegung der Schublade aus dem Möbelkorpus. Die deutsche Patentschrift DE 10 17 351 beschreibt eine Einrichtung zum Ausziehen oder Einschieben von Schubladen in Möbelstücken, die durch korpusseitig angeordnete Drucktasten auslösbar ist. Dabei ist mit Hilfe der Drucktasten jede mögliche Positionierung der Schublade entlang des gesamten Öffnungsweges möglich. Problematisch ist in diesem Zusammenhang, dass derartige Öffnungshilfen stets über eigens dafür vorgesehene Betätigungselemente auszulösen sind, was von vielen Benutzern als unangenehm empfunden wird. Besonders für Menschen, die der Technik im Allgemeinen skeptisch gegenüberstehen, wäre es vorteilhaft, angetriebene bewegbare Möbelteile auf alt hergebrachte Art durch Zug- oder Druckausübung auf die Schublade bedienen zu können.

Aufgabe der vorliegenden Erfindung ist es, eine gattungsgemäße Anordnung zu schaffen, die ein intuitives Bedienen einer durch eine Antriebseinheit angetriebenen bewegbaren Schublade ermöglicht.

Dies wird erfindungsgemäß dadurch erreicht, dass die Anordnung wenigstens eine, vorzugsweise analoge, Beschleunigungsmesseinrichtung aufweist, wobei die wenigstens eine Beschleunigungsmesseinrichtung ein für durch von außen an die bewegbare Schublade angelegte Kräfte verursachte Beschleunigungen charakteristisches Beschleunigungssignal erzeugt, welches der wenigstens einen Regeleinrichtung zuführbar ist.

Technisch vorteilhaft ist daran, dass bei der erfindungsgemäßen Anordnung keinerlei Betätigungselemente zur Auslösung der Antriebseinheit für die bewegbaren Schubladen mehr vorgesehen sind. Wirtschaftlich vorteilhaft ist daran, dass eine größere Akzeptanz der erfindungsgemäßen Anordnung am Markt zu erwarten ist.

Es ist nicht von Bedeutung ob die Beschleunigung direkt gemessen oder aus anderen gemessenen Größen errechnet wird. In diesem Sinne stellt auch eine Einrichtung zur Positionsbestimmung der bewegbaren Schublade zusammen mit einer Uhr eine Beschleunigungsmesseinrichtung dar. In diesem Fall kann aus der in einer gewissen Zeitspanne zurückgelegten Strecke die Geschwindigkeit und aus der Änderung der Geschwindigkeit die Beschleunigung bestimmt werden.

Erfindungsgemäß genügt aber bereits das Erkennen der Tatsache, dass eine Beschleunigung der bewegbaren Schublade erfolgt ist, unabhängig vom Betrag oder der Richtung der Beschleunigung.

Günstigerweise ist in einer Ausführungsform der Erfindung vorgesehen, dass die wenigstens eine Antriebseinheit einen elektrischen Motor umfasst. Derartige elektrische Motoren sind in Kleinstbauweise kommerziell erhältlich und garantieren bei geringem Strombedarf einen problemlosen Betrieb.

Eine besonders vorteilhafte Ausführungsform der Erfindung ergibt sich dadurch, dass das Beschleunigungssignal Informationen über den Betrag und/oder über die Richtung, vorzugsweise über die Richtungskomponente parallel zur Auszugsrichtung der bewegbaren Schublade der durch von außen an die bewegbare Schublade angelegten Kräfte verursachten Beschleunigung beinhaltet. Damit kann die Beschleunigungsmesseinrichtung der Regeleinrichtung Informationen darüber zur Verfügung stellen, in welche Richtung die Betätigung der Schublade erfolgen soll. Erhält die Regeleinrichtung beispielsweise von der Beschleunigungsmesseinrichtung das Signal einer vorliegenden Zugbeschleunigung, kann sie der Antriebseinheit sofort einen Steuerbefehl zum Bewegen des bewegbaren Möbelteils in Richtung der gemessenen Zugbeschleunigung zusenden. Dabei spielt es an und für sich keine Rolle, in welchem Öffnungszustand sich die Schublade zum Zeitpunkt der externen Betätigung befindet. Günstigerweise ist aber vorgesehen, dass in einem gewissen Bereich vor der geöffneten sowie der geschlossenen Endlage der bewegbaren Schublade keine angetriebene Bewegung der Schublade mehr erfolgt, um eine Beschädigung der Schublade bzw. der erfindungsgemäßen Anordnung zu verhindern. Dazu ist es vorteilhaft, dass die Anordnung mindestens eine Positionsmesseinrichtung aufweist, welche ein für den Öffnungszustand der bewegbaren Schublade charakteristisches und der Regeleinrichtung zuführbares Positionssignal erzeugt. So kann die Regeleinrichtung zu jeder Zeit erkennen, ob sich die bewegbare Schublade in der Nähe einer der Endlagen befindet.

Vorteilhafterweise beinhaltet das Beschleunigungssignal, das von der Beschleunigungsmesseinrichtung an die Regeleinrichtung ergeht, auch Informationen über den Betrag der vom Benutzer ausgeübten Beschleunigung der bewegbaren Schublade. Aus einem großen Betrag der Beschleunigung kann beispielsweise geschlossen werden, dass ein rasches Öffnen bzw. Schließen gewünscht wird, wodurch die Regeleinheit die Antriebseinheit der Situation entsprechend betätigen kann.

Eine vorteilhafte Ausführungsform der Erfindung ergibt sich dadurch, dass die Antriebseinheit die bewegbare Schublade über eine vorgegebene Zeitspanne annähernd gleichmäßig beschleunigt. Dadurch, dass die Beschleunigung der bewegbaren Schublade nur über eine vorgegebene Zeitspanne erfolgt, wird für den Benutzer die Illusion einer nicht angetriebenen Schublade aufrechterhalten. Nach Ablauf der Zeitspanne wird die bewegbare Schublade durch die systembedingte Reibung abgebremst, ganz so, als ob keine Antriebseinheit vorhanden wäre. Es könnte allerdings auch vorgesehen sein, dass nach der Beschleunigungszeitspanne eine geringere Beschleunigung zum Ausgleich der durch die Reibung verursachten Bremsung aufrechterhalten wird. Dadurch wird der Eindruck einer nicht angetriebenen Schublade aufrechterhalten, das beispielsweise besonders reibungsarm gelagert ist. Alternativ oder ergänzend kann auch vorgesehen sein, dass die Antriebseinheit die bewegbare Schublade nur über einen vorgebbaren bzw, vorgegebenen Teilweg, dessen Länge kleiner ist als die Länge des Gesamtweges zwischen der geschlossenen und der geöffneten Endlage der bewegbaren Schublade, beschleunigt. Dadurch, dass die Antriebseinheit nicht über den gesamten Öffnungsweg aktiv ist, wird die angestrebte Unsichtbarkeit der Technik beibehalten.

Es kann auch vorgesehen sein, dass die Bewegung der bewegbaren Schublade durch die Antriebseinheit unabhängig vom Betrag der Zug- oder Druckbeschleunigung ist. Dadurch entscheidet allein der Benutzer durch den Betrag seiner Kraftaufwendung, wie schnell die Bewegung der bewegbaren Schublade erfolgen soll, wobei von der Antriebseinheit immer dieselbe unterstützende Beschleunigung erfolgt.

Eine besonders vorteilhafte Ausführungsform der Erfindung ergibt sich dadurch, dass die Regeleinrichtung eine Istwertberechnungseinrichtung aufweist, welche aus dem von der Positionsmesseinrichtung erzeugten Positionssignal, die momentane Istposition und/oder die momentane Istgeschwindigkeit des bewegbaren Möbelteils berechnet. Durch die Kenntnis der momentanen Position und Geschwindigkeit der bewegbaren Schublade ist es möglich, auf definierten Teilstrecken, beispielsweise in der Nähe der Endlagen der bewegbaren Schublade, durch die Antriebseinheit eine Beschleunigung derart vorzunehmen, dass die bewegbare Schublade in der jeweiligen Endlage zum Stillstand kommt.

Bei der Erfindung ist vorgesehen, dass die bewegbare Schublade bewegbar an seitlich innerhalb der Anordnung angeordneten Zargen gelagert ist. Derartige Zargen, die für sich genommen Stand der Technik sind, erlauben die reibungsarme und sichere Lagerung der bewegbaren Schublade in der erfindungsgemäßen Anordnung.

Bei der Erfindung ist auch vorgesehen, dass die Antriebseinheit an einer Zarge angebracht ist. Dadurch kann beispielsweise für jedes bewegbare Schublade eine eigene Antriebseinheit zur Verfügung gestellt werden.

Bei einer weiteren vorteilhaften Ausführungsform der Erfindung ist vorgesehen, dass die Antriebseinheit in ständiger Verbindung mit der bewegbaren Schublade steht. Dadurch ist die Beschleunigung der bewegbaren Schublade durch die Antriebseinheit unabhängig von der momentanen Lage der bewegbaren Schublade in Bezug auf die erfindungsgemäße Anordnung möglich. Dafür bietet sich beispielsweise an, dass die Antriebseinheit über wenigstens ein Seil oder einen Riemen, vorzugsweise Zahnriemen, oder über ein in eine Zahnstange eingreifendes Zahnrad in ständiger Verbindung mit der bewegbaren Schublade steht. Die Verwendung eines Zahnriemens garantiert dabei die schlupffreie Verbindung zwischen der bewegbaren Schublade und der Antriebseinheit. Die Kraftausübung kann beispielsweise dadurch erfolgen, dass der Riemen über wenigstens zwei Rollen läuft, die an einer seitlichen Zarge angeordnet sind. Natürlich können auch beide seitlichen Zargen mit wenigstens zwei Rollen ausgeführt sein, über die jeweils ein Riemen zur Kraftübertragung geführt wird. Natürlich wäre auch die Verwendung eines Seils ohne Schlupf möglich, wenn auf der angetriebenen Rolle beide Seilenden fixiert sind und somit gleichzeitig das eine Seilende abgewickelt und das andere Seilende aufgewickelt wird.

Ab einer gewissen Breite der bewegbaren Schublade ist es vorteilhaft, dass wenigstens zwei an unterschiedlichen Zargen angeordnete Rollen über eine Verbindungswelle miteinander in - vorzugsweise starrer - Verbindung stehen und so durch die Antriebseinheit bewegbar sind.

Eine weitere vorteilhafte Ausführungsform der Erfindung ergibt sich dadurch, dass wenigstens eine Rolle an wenigstens einer Zarge durch die Antriebseinheit antreibbar ist. Dies gestattet eine verlustärmere Kraftübertragung als bei der Zwischenschaltung von Übertragungseinrichtungen zwischen der Antriebseinheit und der bewegbaren Schublade erzielbar wäre.

Um eine günstigere Übersetzung der Bewegung der Antriebseinheit auf die bewegbare Schublade zu erzielen, kann vorgesehen sein, dass die wenigstens eine Rolle an wenigstens einer Zarge über ein Getriebe durch die Antriebseinheit antreibbar ist. Bei einer breiten bewegbaren Schublade bietet es sich wieder an, an beiden Enden der Verbindungswelle Getriebe vorzusehen. Bei sehr breiten bewegbaren Schubladen kann auch vorgesehen sein, an beiden Seiten der bewegbaren Schublade Antriebseinheiten anzuordnen, die entweder über eigene Regelungseinrichtungen sowie eine Synchronisierungsvorrichtung verfügen oder von einer gemeinsamen Regelungsvorrichtung angesteuert werden.

Bei einer weiteren vorteilhaften Ausführungsform der Erfindung kann vorgesehen sein, dass die Anordnung einen Resolver zur Messung der Position und/oder der Geschwindigkeit und/oder der Beschleunigung der bewegbaren Schublade umfasst, dessen Signale der Regeleinrichtung zuführbar sind. Derartige Resolver sind kommerziell erhältlich und mechanisch sowie thermisch äußerst robust. Ein derartiger Resolver ist nach dem Drehtransformatorprinzip aufgebaut. Handelsübliche Resolver sind häufig mit integrierter Auswerteschaltung erhältlich, sodass deren Signal direkt der Regeleinrichtung zugeführt werden kann.

Bei einer weiteren vorteilhaften Ausführungsform der Erfindung kann vorgesehen sein, dass die Anordnung einen optischen Encoder zur Messung der Position und/oder der Geschwindigkeit und/oder der Beschleunigung des bewegbaren Möbelteils umfasst, dessen Signale der Regeleinrichtung zuführbar sind. Derartige optische oder auch magnetische Encoder stellen eine preisgünstige und häufig auch Raum sparende Alternative zu den Resolvern dar. Dabei garantieren sie immer noch einen für eine erfindungsgemäße Anordnung zufrieden stellenden Winkelauflösungsbereich, beispielsweise von 64 bis 1024 Impulsen/Umdrehung. Gewisse Nachteile bei optischen und magnetischen Encodern ergeben sich aus deren Empfindlichkeit gegenüber mechanischen Vibrationen, Verschmutzungen und dem Fehlen einer absoluten Winkelinformation zum Einschaltzeitpunkt, sodass derartige Encoder nur inkrementale Positionsbestimmungen vornehmen können.

Bei einer weiteren vorteilhaften Ausführungsform der Erfindung ist vorgesehen, dass die Antriebseinheit einen bürstenlosen Gleichstrommotor umfasst und die Messung der Position und/oder der Geschwindigkeit und/oder der Geschwindigkeit und/oder der Beschleunigung der bewegbaren Schublade direkt über das Kommutatorsignal erfolgt, wobei die derart gewonnenen Signale der Regeleinrichtung zuführbar sind. Häufig sind derartige bürstenlose Motoren mit Hallsensoren ausgeführt kommerziell erhältlich.

Heutzutage sind bereits elektrische Motoren in Kleinstbauweise erhältlich, bei denen eine elektronische, optische oder magnetische Positionsmesseinrichtung bereits im elektrischen Motor integriert ist, was sowohl Platz als auch Zeit beim Einbau spart.

Die vorliegende Erfindung betrifft weiters ein Verfahren zum Bewegen einer in oder an einer Anordnung gelagerten bewegbaren Schublade, insbesondere Schublade, durch eine Antriebseinheit, insbesondere elektrischer Motor, wobei die Anordnung einen Antriebeinheitsregler und eine Positionsmesseinrichtung aufweist, dadurch gekennzeichnet, dass die Positionsmesseinrichtung dem Antriebeinheitsregler Signale zusendet und der Antriebeinheitsregler in Abhängigkeit von diesen Signalen der Antriebseinheit den Befehl zur Beschleunigung der bewegbaren Schublade gibt.

Die Positionsmesseinrichtung stellt dabei, wie bereits ausgeführt, eine besonders einfache Realisierung der Beschleunigungsmesseinrichtung dar.

Beispielsweise kann vorgesehen sein, dass die Positionsmesseinrichtung bei einer extern verursachten Änderung des Bewegungszustandes der bewegbaren Schublade ein Signal an den Antriebeinheitsregier sendet und dieser der Antriebseinheit den Befehl zur Beschleunigung der bewegbaren Schublade gibt. Unter Änderung des Bewegungszustandes ist natürlich - wie in der Physik üblich - sowohl das Anfahren der bewegbaren Schublade als auch eine Änderung der Geschwindigkeit einer eine gleichförmige Bewegung ausführenden bewegbaren Schublade zu verstehen.

Es kann aber auch vorgesehen sein, dass die Positionsmesseinrichtung nach der Bewegung der bewegbaren Schublade über eine vorgebbare bzw. vorgegebene Strecke ein Signal an den Antriebeinheitsregler sendet und dieser der Antriebseinheit den Befehl zur Beschleunigung der bewegbaren Schublade gibt. Hierbei handelt es sich also um eine reine Wegmessung. Die Antriebseinheit wird aktiviert, sobald die bewegbare Schublade die vorgegebene Strecke zurückgelegt hat. Die Zeit, die es dafür benötigt, spielt keine Rolle.

Bei diesem Auslösungsverfahren kann vorteilhafterweise weiters vorgesehen sein, dass die von der bewegbaren Schublade zurückzulegende Strecke, nach der die Positionsmesseinrichtung ein Signal an den Antriebeinheitsregler abgibt, je nach Bewegungsrichtung der bewegbaren Schublade unterschiedlich einstellbar bzw. eingestellt ist. Beispielsweise könnte als Aktivierungsweg zur Auslösung einer vom Möbelkorpus weg gerichteten Bewegung ein Weg von 1 Millimeter gewählt werden, während die Auslösung einer zum Möbelkorpus hin gerichteten Bewegung nach einem Weg von 10 Millimetern erfolgt.

Weitere Vorteile und Einzelheiten der erfindungsgemäßen Anordnung ergeben sich aus den nachfolgenden Figuren sowie den dazugehörigen Figurenbeschreibungen. Dabei zeigen:
- Fig. 1a und 1b: eine erfindungsgemäße Anordnung im teilweisen Querschnitt mit bewegbarer Schublade in geschlossener Endstellung sowie im ausgelösten Zustand,
- Fig. 2a und 2b: eine erfindungsgemäße Anordnung im teilweisen Querschnitt mit bewegbarer Schublade in der geöffneten Endstellung sowie in einer Zwischenposition,
- Fig. 3a, 3b, 3b: eine Variante einer erfindungsgemäßen Anordnung im teilweisen Querschnitt mit bewegbarer Schublade in der geschlossenen Endstellung sowie einer dazugehörigen Detailansicht und die bewegbaren Schublade im ausgelösten Zustand,
- Fig. 4a, 4b, 4c: ein Ausführungsbeispiel einer erfindungsgemäßen Anordnung im teilweisen Querschnitt mit der bewegbaren Schublade in der geschlossenen Endlage sowie einer Detailansicht dazu und die bewegbaren Schublade im ausgelösten Zustand,
- Fig. 5a, 5b: die perspektivische Ansicht von Komponenten einer erfindungsgemäßen Anordnung sowie eine Detailansicht,
- Fig. 6: eine weitere perspektivische Ansicht von Komponenten eines Ausführungsbeispiels einer erfindungsgemäßen Anordnung,
- Fig. 7a, 7b: eine weitere perspektivische Ansicht eines Ausführungsbeispiels einer erfindungsgemäßen Anordnung sowie einer Detailansicht,
- Fig. 8a, 8b: denselben Gegenstand wie Fig. 7a, 7b aus einem anderen Blickwinkel,
- Fig.9: die perspektivische Ansicht eines Ausführungsbeispiels einer erfindungsgemäßen Anordnung,
- Fig. 10: die perspektivische Ansicht eines weiteren Ausführungsbeispiels einer erfindungsgemäßen Anordnung,
- Fig. 11a, 11b: perspektivische Ansichten eines weiteren Ausführungsbeispiels einer erfindungsgemäßen Anordnung mit bewegbarer Schublade in der geöffneten Endstellung sowie eine Detailansicht,
- Fig. 12a, 12b, 12c, 12d: schematische Darstellungen von Komponenten einer erfindungsgemäßen Anordnung,
- Fig. 13a, 13b. 13c: Weg-Zeit-Diagramme, die beispielhaft die Betätigung einer erfindungsgemäßen Anordnung beschreiben,
- Fig.14: die schematische Darstellung des Informationsflusses zwischen einzelnen schematisch dargestellten logischen Komponenten der erfindungsgemäßen Anordnung und
- Fig. 15a, 15b: eine schematische Darstellung einer erfindungsgemäßen Anordnung aus verschiedenen Blickwinkeln.

In Fig. 1a erkennt man ein Schublade 3 in Draufsicht auf eine seiner Seitenflächen 12. Zu erkennen ist, dass die Schublade mit einem Griff 28 ausgeführt ist. Die bewegbare Schublade 3 ist linear beweglich in einer erfindungsgemäßen Anordnung 7 gelagert, wobei die Kraftübertragung von der Antriebseinheit 5 über ein Getriebe 22 auf einen Zahnriemen 17, der über Rollen 18 läuft, erfolgt. Ebenfalls zu sehen ist der Antriebseinheitsregler 10. Die Stromversorgung der elektrischen Komponenten erfolgt über eine leitende Verbindung 29. In Fig. 1a ist die bewegbare Schublade 3 in der geschlossenen Endlage zu erkennen, bei der die Frontblende 26 der bewegbaren Schublade 3 direkt auf der Vorderseite der erfindungsgemäßen Anordnung 7 aufliegt. Nicht gezeigt ist die Zugausübung auf das Griffelement 28 durch einen nicht dargestellten Benutzer, wodurch die bewegbare Schublade 3 in den in Fig. 1b dargestellten ausgelösten Zustand übergeht.

Fig. 2a zeigt wiederum die in den Fig. 1a und 1b dargestellte Anordnung, wobei die bewegbare Schublade 3 inzwischen in die geöffnete Endlage übergegangen ist. Zu erkennen ist eine der beiden seitlichen Zargen 14, an denen die bewegbare Schublade 3 gelagert ist.

Nach erneuter nicht dargestellter Betätigung durch einen nicht dargestellten Benutzer befindet sich die bewegbare Schublade 3 in Fig. 2b in einer Stellung zwischen der geöffneten Endlage und der geschlossenen Endlage.

In den Fig. 3a, 3b und 3c ist eine erfindungsgemäße Anordnung in Touch-Latch-Ausführung dargestellt. Zu erkennen ist in Fig. 3a sowie im Detail in Fig. 3b, dass bei einer derartigen Variante auch in der geschlossenen Endlage der bewegbaren Schublade 3 ein Spalt 30 zwischen der Vorderseite der erfindungsgemäßen Anordnung und der Frontblende 26 der bewegbaren Schublade 3 vorgesehen ist. Dies gestattet das Öffnen der bewegbaren Schublade 3 auf eine zum bei derartigen Ausführungen bekannten Stand der Technik analoge Weise, sodass hier nicht näher darauf eingegangen wird. Natürlich wäre es möglich, dass bei einer derartigen Ausführung eine Unterstützung durch die Antriebseinheit 5 erst nach Auslösung der bewegbaren Schublade 3, d.h. beispielsweise im in der Fig. 3c dargestellten Zustand erfolgt. Dies entspricht dem Grundgedanken, dass der Benutzer möglichst wenig von der durch die Antriebseinheit geleisteten Unterstützung merken soll. Es kann aber auch eine sofortige Unterstützung, zumindest bei der sich an das Andrücken der Frontblende anschließenden Ausziehbewegung vorgesehen sein.

In Fig. 4a ist ein weiteres Ausführungsbeispiel einer Anordnung gezeigt, wobei das Betätigungselement 11 einer von der Antriebseinheit umfassten Initialisierungsvorrichtung 6 zu erkennen ist. In Fig. 4b erkennt man im Detail, dass in der geschlossenen Endlage der bewegbaren Schublade 3 ein Abstand zwischen der Rückseite der bewegbaren Schublade 3 und dem Betätigungselement 11 vorgesehen ist, sodass die Betätigung des Betätigungselements 11 durch die bewegbare Schublade 3 berührungslos erfolgt. Dies ist beispielsweise bei einem als induktiver Sensor ausgeführten Betätigungselement 11 möglich. Fig. 4c zeigt die bewegbare Schublade 3 aus den Fig. 4a und 4b im ausgelösten Zustand.

Fig. 5a zeigt in perspektivischer Ansicht eine der beiden zur seitlichen Montage an der Innenseite einer erfindungsgemäßen Anordnung vorgesehene Zarge 14, wobei die beiden an der Zarge angeordneten Rollen 18, die korrespondierende Zähne für den über die Rollen 18 laufenden Zahnriemen 17 aufweisen, zu erkennen sind. Fig. 5b zeigt im Detail die Antriebseinheit 5 mit dem Antriebseinheitsregler 10, die in diesem Ausführungsbeispiel über das in die Antriebseinheit 5 teilweise integrierte Getriebe 22 eine der Rollen 18 und damit den Zahnriemen 17 antreibt. Aus Gründen der Übersichtlichkeit wurde die bewegbare Schublade 3 nicht dargestellt.

Fig. 6 zeigt eine Anordnung, bei dem beide seitlichen Zargen 14, 15 zu erkennen sind, wobei die Antriebseinheit 5 sowie das von dieser umfasste Getriebe 22 im Bereich zwischen den Zargen an der nicht dargestellten Rückwand einer Anordnung befestigt ist. Aus Gründen der Übersichtlichkeit wurde die an den Zargen 14, 15 befestigte bewegbare Schublade 3 nicht dargestellt.

Die Fig. 7a und 7b zeigen nun ein Ausführungsbeispiel, bei dem die Verbindungswelle 19 zu sehen ist, Ober die die Antriebseinheit 5 mit den Rollen 18 der beiden Zargen 15 in Verbindung steht. In Fig. 7b ist im Detail zu erkennen, dass die Kraftausübung in diesem Ausführungsbeispiel über ein zwischengeschaltetes Getriebe 22 erfolgt.

Fig. 8a zeigt die Anordnung aus den Fig. 7a und 7b in einem anderen Blickwinkel, sodass die Verbindung zur Kraftausübung der Antriebseinheit 5 über die Verbindungswelle 19 auf eine Rolle 18 der von der Antriebseinheit 5 weiter entfernten Zarge 15 zu erkennen ist.

Fig. 9 zeigt die perspektivische Ansicht eines Ausführungsbeispiels der erfindungsgemäßen Anordnung 7, die drei bewegbare Schubladen 3 mit Frontblenden 26 und Griffelementen 28 aufweist. Zu erkennen ist teilweise die zuoberst gelagerte bewegbare Schublade 3, davon insbesondere eine Seitenwand 12 sowie die Rückwand 16. Ausschnittsweise erkennt man einen Teil der leitenden Verbindung 29.

Fig. 10 zeigt analog zu Fig. 9 eine Variante der erfindungsgemäßen Anordnung, bei der eine Touch-Latch-Auslösung vorgesehen ist. Dementsprechend sind keine Griffelemente an den Frontblenden 26 vorgesehen.

Fig. 11a zeigt wieder die erfindungsgemäße Anordnung aus Fig. 10, wobei die zuoberst gelagerte bewegbare Schublade 3 in die geöffnete Endlage gebracht wurde. Zu erkennen ist an der Innenseite der erfindungsgemäßen Anordnung 7 die an der Seitenwand montierte Zarge 14, welche aus zwei Teilen besteht und deren Oberteil beweglich ausgebildet ist, während das Unterteil an einer Seitenwand der erfindungsgemäßen Anordnung 7 befestigt ist. Die Detailansicht 11b zeigt die Antriebseinheit 5 mit dem Antriebseinheitsregler 10 sowie das Getriebe 22, die Rolle 18, den Zahnriemen 17 sowie einen Teil der Stromversorgung 29.

Fig. 12a zeigt eine dem Stand der Technik entsprechende drehbar gelagerte Scheibe 23 aus leitfähigem Material, die Teil eines nicht näher dargestellten magnetischen Encoders ist, wobei die Scheibe 23 über eine nicht dargestellte Welle drehbar mit der Antriebseinheit 5 verbunden ist. Zu erkennen sind weiters induktive Sensoren 27, die unmittelbar über einer der beiden Oberflächen der Scheibe 23 angeordnet sind. Sobald der Benutzer eine Kraft auf die hier nicht dargestellte bewegbare Schublade 3 ausübt, gerät die mit der Antriebseinheit 5 in Verbindung stehende Scheibe 23 in Drehbewegung, sodass die induktiven Sensoren 27, in Abhängigkeit davon, ob sie sich über leitfähigem Material der Scheibe 23 oder über einem Luftspalt befinden, Signale der in Fig. 12c dargestellten Form an die Regeleinheit 1 weiterleiten. Durch die in diesen Figuren dargestellte Ausführung als Zwei-Kanal-Decoder kann über die Breite der einzelnen Pulse zwischen den beiden Kanälen die Drehgeschwindigkeit und über die Phasenlage der einzelnen Pulse die Drehrichtung der Scheibe 23 und damit der mit ihr verbundenen Antriebseinheit 5 festgestellt werden und so auf die lineare Bewegung der bewegbaren Schublade 3 zurückgeschlossen werden. Sobald also der Benutzer die bewegbare Schublade 3 in irgendeine Richtung in Bewegung setzt, registriert dies die Regeleinrichtung 1 durch die von der Positionsmesseinrichtung 4, von der die Scheibe 23 und die Sensoren 27 in diesem Ausführungsbeispiel einen Teil darstellen, ausgehenden elektrischen Signale und gibt der Antriebseinheit 5 über einen zwischengeschalteten Antriebseinheitsregler 10 den Befehl zur Beschleunigung der bewegbaren Schublade 3 in die vom Benutzer beabsichtigte Richtung. Fig. 12b zeigt eine perspektivische Ansicht der beiden Komponenten 23 und 27 aus Fig. 12a. Fig. 12d zeigt Elemente einer Positionsmesseinrichtung 4 eines weiteren Ausführungsbeispiels, die im vorliegenden Fall als optischer Encoder ausgebildet ist und hier natürlich gleichzeitig eine Beschleunigungsmesseinrichtung 2 darstellt. Zu erkennen sind lichtemittierende Elemente 25, deren Licht über eine Blende 31 auf lichtdetektierende Elemente 24 fällt, sofern es nicht von der dazwischen liegenden rotierenden Scheibe 23 unterbrochen wird. Die Details derartiger Messvorrichtungen können der einschlägigen Fachliteratur entnommen werden.

Die Fig. 13a, 13b und 13c zeigen mit Hilfe von Weg-Zeit-Diagrammen beispielhaft einen typischen Betätigungsvorgang, im Zuge dessen sich die bewegbare Schublade 3 aus seiner geschlossenen Endlage in einer Zwischenposition bewegt, in der sie zeitweise zur Ruhe kommt und nach erneuter Betätigung des Benutzers in die geöffnete Endlage oder alternativ dazu wieder in die geschlossene Endlage bewegt wird. In diesem Ausführungsbeispiel ist beispielhaft von einem Gesamtweg S von annähernd 0,43 m zwischen der geschlossenen und der geöffneten Endlage ausgegangen worden. Die geschlossene Endlage entspricht in den Weg-Zeit-Diagrammen dem Ordinatenursprung Null. Bei der Ausführung als Touch-Latch-Möbel entspricht die geschlossene Endlage natürlich einer Position der bewegbaren Schublade 3, bei dem ein Spalt 30 zwischen seiner Frontblende 31 und der Vorderseite der erfindungsgemäßen Anordnung verbleibt. Zu erkennen ist nun in Fig. 13a, dass innerhalb einer ersten Zeitspanne to nach Betätigung durch den Benutzer eine gleichmäßige Beschleunigung der bewegbaren Schublade 3 durch die Antriebseinheit 5 über einen Teilweg S1 zur Unterstützung der Öffnungsbewegung erfolgt. Die darauffolgende Bewegung der bewegbaren Schublade 3 erfolgt nur unter dem Einfluss der systembedingten Reibung, sodass die bewegbare Schublade 3 schließlich in einer Zwischenposition (hier etwa bei 0,22 m) zur Ruhe kommt. Fig. 13b zeigt einen möglichen Verlauf, bei dem der Benutzer nach einer gewissen Zeit erneut Zug auf die in der Zwischenposition befindliche bewegbare Schublade 3 ausübt, wodurch die Regeleinheit 1 über den Antriebseinheitsregler 10 der Antriebseinheit 5 den Befehl zur gleichmäßigen Beschleunigung der bewegbaren Schublade 3 in Richtung der erfolgten Zugbeschleunigung erteilt. Zu erkennen ist daher in Fig. 13b eine erneute gleichmäßig beschleunigte Bewegung der bewegbaren Schublade 3 durch die Antriebseinheit 5 über eine Teilstrecke S2, eine dazwischen liegende Bewegung allein unter dem Einfluss der systembedingten Reibungskraft, die zu einer gewissen Abbremsung der bewegbaren Schublade 3 führt, sowie über einen Teilweg S3 eine erneute gleichmäßig beschleunigte Bewegung, wobei diesmal die Beschleunigung durch die Antriebseinheit 5 der momentanen Geschwindigkeit der bewegbaren Schublade 3 entgegengesetzt ist und so zu einer Abbremsung führt. Als Folge dessen kommt die bewegbare Schublade 3 mit vernachlässigbarer Endgeschwindigkeit bzw. Geschwindigkeit Null in der geöffneten Endlage zur Ruhe. Mit anderen Worten stellt der Teilweg S3 eine werkseitig vorgegebene Abbremsstrecke dar, die für eine sichere Abbremsung der bewegbaren Schublade 3 beim Übergang in die geöffnete Endlage sorgt. Für den Benutzer stellt sich dies als eine im Bereich S3 verstärkt vorliegende Reibwirkung dar. Fig. 13c zeigt eine ebenfalls mögliche Verlaufsform, bei der der Benutzer die sich in einer Zwischenposition befindliche bewegbare Schublade 3 in Richtung der geschlossenen Endlage durch Druckauswirkung beschleunigt. Zu erkennen ist wiederum die sofort einsetzende unterstützende Wirkung der Antriebseinheit 5, die sich in der gleichmäßig beschleunigten Bewegung der bewegbaren Schublade 3 über die Teilstrecke S2 im Weg-Zeit-Diagramm widerspiegelt. Ebenfalls zu erkennen ist eine der geschlossenen Endlage vorgelagerte Schutzstrecke S3, bei der die Antriebseinheit 5 eine gleichmäßig beschleunigte Abbremsbewegung der bewegbaren Schublade 3 verursacht, um diese somit sicher und ohne unnötige Lärmentwicklung in die geschlossene Endlage überzuführen. Zu erkennen ist, dass der Teilweg zwischen den Teilwegen S2 und S3 nur unter dem Einfluss der systembedingten Reibung zurückgelegt wurde, was dem erfindungsgemäßen Grundgedanken entspricht. Die in den Fig. 13a, 13b, 13c dargestellten Teilwege S1, S2, S3 des gesamten Weges S zwischen der geschlossenen und der geöffneten Endlage werden üblicherweise werkseitig voreingestellt. Dies entspricht dem Gedanken, dass der Benutzer nicht mit technischen Details belastet werden will. Natürlich könnte vorgesehen sein, dass ein technisch etwas engagierterer Benutzer die Teilwege S1, S2, S3 bzw. die Zeitspanne to, über die eine Beschleunigung erfolgt, in gewissen Grenzen (d.h. unter Berücksichtigung von Sicherheitsaspekten) selbst einstellt.

In Fig. 14 wurde schematisch dargestellt, auf welche Art die einzelnen Komponenten der erfindungsgemäßen Anordnung Informationen miteinander austauschen. Zu erkennen ist schematisch die Regeleinrichtung 1, die einen Antriebseinheitsregler 10 sowie eine Istwertberechnungseinrichtung 8 umfasst. Die Positionsmesseinrichtung 4 kann Signale an die Istwertberechnungseinrichtung 8 weitergeben. Der Antriebseinheitsregler 10 empfängt Signale von der Beschleunigungsmesseinrichtung 2 und der lstwertberechnungseinrichtung 8. Die schematische logische Darstellung des Informationsflusses zwischen den Systemelementen entspricht nicht notwendigerweise der physikalischen Anordnung derselben. Beispielsweise können alle Systemelemente gemeinsam Platz sparend in einer integrierten Bauweise physikalisch in der erfindungsgemäßen Anordnung 7 angeordnet sein. Häufig kann auch ein in physikalischer Form einzeln vorliegendes Bauelement mehrere logische Funktionen übernehmen, wie dies beispielsweise bei Resolvern sowie optischen bzw. magnetischen Encodern der Fall ist. Diese können gleichzeitig als Positionsmesseinrichtung 4 und als Beschleunigungsmesseinrichtung 2 dienen. Aus dem Drehwinkel der Scheibe eines optischen oder magnetischen Encoders ergibt sich beispielsweise einerseits die Möglichkeit einer inkrementalen Positionsbestimmung und andererseits allein aus der Tatsache, dass sich die Scheibe in Drehbewegung setzt, sowie aus der detektierten Geschwindigkeitsveränderung die Möglichkeit der Messung der Beschleunigung. Natürlich kann auch eine Absolut-Positionsmessung vorgesehen sein. Weiters bietet sich die Möglichkeit an, als kombinierte Positions- und Geschwindigkeitsmesseinrichtung ein Tachometer zu verwenden.

In den Fig. 15a und 15b ist in schematischer Weise in Seitenansicht bzw. in Draufsicht auf die Bodenfläche der bewegbaren Schublade 3 eine denkbare Anordnung der Systemeinheiten gezeigt. Zu erkennen sind in Fig. 15a eine Seitenfläche 13 der bewegbaren Schublade 3 mit einer Frontblende 26, wobei in diesem Ausführungsbeispiel die erfindungsgemäße Anordnung 7 als Touch-Latch-Konstruktion ausgeführt ist. Die bewegbare Schublade 3 steht in Verbindung mit einem Riemen 17, der über zwei Rollen 18 seinerseits in Verbindung mit einer Antriebseinheit 5 steht. Die Kraftübertragung erfolgt in diesem Ausführungsbeispiel beidseitig mit Hilfe einer Verbindungswelle 19. Die Kraftübertragung von der Antriebseinheit 5 erfolgt in diesem Ausführungsbeispiel über zwei Getriebe 22, die links und rechts von der Antriebseinheit angeordnet sind, und in Verbindung mit der Verbindungswelle 19 stehen. Zu erkennen ist ebenfalls eine Beschleunigungsmesseinrichtung 2, die zwischen einem Getriebe 22 und der Antriebseinheit 5 angeordnet ist. Die übrigen Systemkomponenten, wie beispielsweise die Positionsmesseinrichtung 4, die Istwertberechnungseinrichtung 8, der Antriebseinheitsregler 10 sowie die Initialisierungsvorrichtung 6 sowie deren etwaigen Betätigungselemente wurden in den Fig. 15a und 15b nicht dargestellt. Sie können wie oben erläutert in einer dem durchschnittlichen Fachmann geläufigen Weise in den dargestellten Systemkomponenten integriert sein und so ihre Funktionen verrichten.

In allen Figuren wurde auf die Darstellung und Beschreibung von dem Stand der Technik entsprechenden Details sowie Funktionsweisen, die dem Durchschnittsfachmann geläufig sind, verzichtet.

## Patentansprüche

1. Anordnung mit wenigstens einer bewegbaren Schublade, mit wenigstens einer Antriebseinheit und mit wenigstens einer Regeleinrichtung zur Regelung der wenigstens einen Antriebseinheit, **dadurch gekennzeichnet, dass** die Anordnung (7) wenigstens eine, vorzugsweise analoge, Beschleunigungsmesseinrichtung (2) aufweist, wobei die wenigstens eine Beschleunigungsmesseinrichtung (2) ein für durch von außen an die wenigstens eine bewegbare Schublade (3) angelegte Kräfte verursachte Beschleunigungen charakteristisches Beschleunigungssignal erzeugt, welches der wenigstens einen Regeleinrichtung (1) zuführbar ist, und wobei die Schublade bewegbar an seitlich innerhalb der Anordnung (7) angeordneten Zargen (14, 15) gelagert ist, und wobei die Antriebseinheit (5) an einer Zarge (14, 15) angebracht ist.

2. Anordnung nach Anspruch 1, **dadurch gekennzeichnet, dass** die Antriebseinheit (5) in ständiger Verbindung mit der bewegbaren Schublade (3) steht.

3. Anordnung nach Anspruch 2, **dadurch gekennzeichnet, dass** die Antriebseinheit (5) über wenigstens ein Seil oder einen Riemen (17), vorzugsweise Zahnriemen, oder über ein in eine Zahnstange eingreifendes Zahnrad in ständiger Verbindung mit der bewegbaren Schublade (3) steht.

4. Anordnung nach Anspruch 3, **dadurch gekennzeichnet, dass** der wenigstens eine Riemen (17) oder das Seil über wenigstens zwei Rollen (18) läuft, die an einer seitlichen Zarge (14, 15) angeordnet sind.

5. Anordnung nach Anspruch 3 oder 4, **dadurch gekennzeichnet, dass** an beiden seitlichen Zargen (14, 15) jeweils wenigstens zwei Rollen (18) angeordnet sind, über die der jeweilige Riemen (17) oder das Seil läuft.

6. Anordnung nach Anspruch 5, **dadurch gekennzeichnet, dass** wenigstens zwei an unterschiedlichen Zargen (14, 15) angeordnete Rollen (18) über eine Verbindungswelle (19) miteinander in - vorzugsweise starrer - Verbindung stehen.

7. Anordnung nach einem der Ansprüche 4 bis 6, **dadurch gekennzeichnet, dass** die wenigstens eine Rolle (18) an wenigstens einer Zarge (14, 15) durch die Antriebseinheit (5) antreibbar ist.

8. Anordnung nach Anspruch 7, **dadurch gekennzeichnet, dass** die wenigstens eine Rolle (18) an wenigstens einer Zarge (14, 15) über ein Getriebe (22) durch die Antriebseinheit (5) antreibbar ist.

9. Anordnung nach Anspruch 7 oder 8, **dadurch gekennzeichnet, dass** die Drehachse der durch die Antriebseinheit (5) antreibbaren Rolle (18) parallel zur Antriebswelle der Antriebseinheit (5) verlaufend, seitlich neben der Antriebseinheit (5) angeordnet ist.

10. Anordnung nach Anspruch 1, **dadurch gekennzeichnet, dass** die wenigstens eine Antriebseinheit (5) einen elektrischen Motor umfasst.

11. Anordnung nach einem der Ansprüche 1 bis 10, **dadurch gekennzeichnet, dass** das Beschleunigungssignal Informationen über den Betrag und/oder über die Richtung, vorzugsweise über die Richtungskomponente parallel zur Auszugsrichtung der bewegbaren Schublade (3) der durch von außen an die bewegbare Schublade (3) angelegten Kräfte verursachten Beschleunigung beinhaltet.

12. Anordnung nach einem der Ansprüche 1 bis 11, **dadurch gekennzeichnet, dass** die Regeleinrichtung (1) bei einer kurzen, von der Beschleunigungsmesseinrichtung (2) gemessenen Zug- oder Druckbeschleunigung der Antriebseinheit (5) einen Steuerbefehl zum Bewegen der bewegbaren Schublade (3) in Richtung der Zug- oder Druckbeschleunigung zusendet.

13. Anordnung nach Anspruch 12, **dadurch gekennzeichnet, dass** die Antriebseinheit (5) die bewegbare Schublade (3) über eine vorgegebene Zeitspanne (tₒ) annähernd gleichmäßig beschleunigt.

14. Anordnung nach einem der Ansprüche 1 bis 13, **dadurch gekennzeichnet, dass** sie mindestens eine Positionsmesseinrichtung (4) aufweist, welche ein für den Öffnungszustand der bewegbaren Schublade (3) charakteristisches und der Regeleinrichtung (1) zuführbares Positionssignal erzeugt.

15. Anordnung nach Anspruch 14, **dadurch gekennzeichnet, dass** die Antriebseinheit (5) die bewegbare Schublade (3) nur über einen vorgebbaren bzw. vorgegebenen Teilweg (S₁, S₂, S₃), dessen Länge kleiner ist als die Länge des Gesamtweges (S) zwischen der geschlossenen und der geöffneten Endlage der bewegbaren Schublade (3), beschleunigt.

16. Anordnung nach einem der Ansprüche 11 bis 15, **dadurch gekennzeichnet, dass** die Bewegung der bewegbaren Schublade (3) durch die Antriebseinheit (5) unabhängig vom Betrag der Zug- oder Druckbeschleunigung ist.

17. Anordnung nach einem der Ansprüche 14 bis 16, **dadurch gekennzeichnet, dass** die Regeleinrichtung (1) eine Istwertberechnungseinrichtung (8) aufweist, welche aus dem von der Positionsmesseinrichtung (4) erzeugten Positionssignal, die momentane Istposition und/oder die momentane Istgeschwindigkeit der bewegbaren Schublade (3) berechnet.

18. Anordnung nach Anspruch 17, **dadurch gekennzeichnet, dass** die Regeleinrichtung (1) beim Eingang eines vorbestimmten Positionssignals die momentane Istgeschwindigkeit durch Weitergabe eines Regelsignals an einen Antriebseinheitsregler (10) an eine vorbestimmte Sollgeschwindigkeit anpasst, wobei der Antriebseinheitsregler (10) die Antriebseinheit (5) ansteuert.

19. Anordnung nach Anspruch 18, dadurch gekenntzeichnet, dass die vorbestimmte Sollgeschmsndigkeil Null ist.

20. Anordnung nach Anspruch 19, **dadurch gekennzeichnet, dass** die vorbestimmte Sollgeschwindigkeit bei der geöffneten Endlage der bewegbaren Schublade (3) erreicht wird.

21. Anordnung nach Anspruch 19 oder 20, **dadurch gekennzeichnet, dass** die vorbestimmte Sollgeschwindigkeit bei der geschlossenen Endlage der bewegbaren Schublade (3) erreicht wird.

22. Anordnung nach einem der Ansprüche 1 bis 21, **dadurch gekennzeichnet, dass** sie einen Resolver zur Messung der Position und/oder der Geschwindigkeit und/oder der Beschleunigung der bewegbaren Schublade (3) umfasst, dessen Signale zumindest der Regeleinrichtung (1) zuführbar sind.

23. Anordnung nach einem der Ansprüche 14.15 oder 17 bis 21, **dadurch gekennzeichnet, dass** sie einen optischen Encoder zur Messung der Position und/oder der Geschwindigkeit und/oder der Beschleunigung der bewegbaren Schublade (3) umfasst, dessen Signale zumindest der Regeleinrichtung (1) zuführbar sind.

24. Anordnung nach einem der Ansprüche 14,15,: oder 17 bis 21, **dadurch gekennzeichnet, dass** sie einen magnetischen Encoder zur Messung der Position und/oder der Geschwindigkeit und/oder der Beschleunigung der bewegbaren Schublade (3) umfasst, dessen Signale zumindest der Regeleinrichtung (1) zuführbar sind.

25. Anordnung nach einem der Ansprüche 14,15 oder 17 bis 21, **dadurch gekennzeichnet, dass** die Antriebseinheit (5) einen bürstenlosen Gleichstrommotor umfasst und die Messung der Position und/oder der Geschwindigkeit und/oder der Beschleunigung der bewegbaren Schublade (3) direkt über das Kommutatorsignal des Motors erfolgt, wobei die derart gewonnenen Signale der Regeleinrichtung (1) zuführbar sind.

26. Anordnung nach einem der Ansprüche 14,15 oder 17 bis 21, **dadurch gekennzeichnet, dass** die Antriebseinheit (5) einen elektrischen Motor - vorzugsweise einen Gleichstrommotor - umfasst und die Positionsmesseinrichtung (4) in den elektrischen Motor integriert ist.

27. Anordnung nach einem der Ansprüche 1 bis 26, **dadurch gekennzeichnet, dass** an beiden Seiten der bewegbaren Schublade (3) Antriebseinheiten (5) angeordnet sind.

28. Anordnung nach Anspruch 27, **dadurch gekennzeichnet, dass** die Antriebseinheiten (5) über eigene Regeleinrichtungen (1) sowie eine Synchronisierungsvorrichtung verfügen.

29. Anordnung nach Anspruch 27, **dadurch gekennzeichnet, dass** die Antriebseinheiten (5) von einer gemeinsamen Regeleinrichtung (1) angesteuert werden.

## Claims

1. An arrangement having at least one movable drawer, having at least one drive unit and at least one regulating device for regulating the at least one drive unit, **characterized in that** the arrangement (7) has at least one, preferably analog, acceleration measuring device (2), with the at least one acceleration measuring device (2) generating an acceleration signal that is characteristic of accelerations caused by forces applied to the at least one movable drawer (3) from the outside and that may be supplied to the at least one regulating device (1) and wherein the drawer (3) is mounted movably on frames (14, 15) arranged laterally within the arrangement (7) and wherein the drive unit (5) is mounted on a frame (14, 15).

2. An arrangement as claimed in claim 1, **characterized in that** the drive unit (5) is in constant connection with the movable drawer (3).

3. An arrangement as claimed in claim 2, **characterized in that** the drive unit (5) is in constant connection with the movable drawer (3) by way of at least one cable or a belt (17), preferably a toothed belt, or by way of a toothed wheel engaging in a toothed rack.

4. An arrangement as claimed in claim 3, **characterized in that** the at least one belt (17) or the cable runs over at least two rollers that are arranged on a lateral frame.

5. An arrangement as claimed in claim 3 or 4, **characterized in that** in each case at least two rollers (18) are arranged on both lateral frames (14, 15) and the respective belt (17) or the cable runs over them.

6. An arrangement as claimed in claim 5, **characterized in that** at least two rollers (18) arranged on different frames (14, 15) are in a connection with one another by way of a - preferably rigid - connection shaft (19).

7. An arrangement as claimed in one of claims 4 to 6, **characterized in that** the at least one roller (18) on at least one frame (14, 15) is drivable by the drive unit (5).

8. An arrangement as claimed in claim 7, **characterized in that** the at least one roller (18) on at least one frame (14, 15) is drivable by the drive unit (5) by way of a gear (22).

9. An arrangement as claimed in claim 7 or 8, **characterized in that** the axis of rotation of the roller (18) drivable by the drive unit (5) is arranged extending parallel to the drive shaft of the drive unit (5), laterally next to the drive unit (5).

10. An arrangement as claimed in claim 1, **characterized in that** the at least one drive unit (5) includes an electric motor.

11. An arrangement as claimed in one of claims 1 to 10, **characterized in that** the the acceleration signal contains information on the magnitude and/or on the direction of the acceleration, preferably of the direction component parallel to the direction of pulling out the movable drawer caused by forces applied to the movable furniture part from the outside.

12. An arrangement as claimed in one of claims 1 to 11, **characterized in that** in the event of a short pulling or pushing acceleration measured by the acceleration measuring device (2), the regulating device (1) sends a control command to the drive unit (5) for moving the movable drawer (3) in the direction of the pulling or pushing acceleration.

13. An arrangement as claimed in claim 12, **characterized in that** the drive unit (5) accelerates the movable drawer (3) approximately evenly over a predetermined time (t₀) span.

14. An arrangement as claimed in one of claims 1 to 13, **characterized in that** it has at least one position measuring device (4) that generates a position signal that is characteristic of the opening condition of the movable drawer and may be supplied to the regulating device (1).

15. An arrangement as claimed in claim 14, **characterized in that** the drive unit (5) accelerates the movable drawer (3) only over a predeterminable or predetermined partial distance (S₁, S₂, S₃) whereof the length is shorter than the length of the total distance (S) between the closed end position and the opened end position of the movable drawer (3).

16. An arrangement as claimed in one of claims 11 to 15, **characterized in that** that the movement of the movable drawer (3) by the drive unit (5) is independent of the magnitude of the pulling or pushing acceleration.

17. An arrangement as claimed in one of claims 14 to 16, **characterized in that** regulating device (1) has an actual-value calculating device (8) that calculates, from the position signal generated by the position measuring device (4), the current actual position and/or the current actual speed of the movable drawer (3).

18. An arrangement as claimed in claim 17, **characterized in that**, when a predetermined position signal is input, the regulating device (1) adapts the current actual speed to a predetermined set speed by passing a regulating signal on to a drive unit regulator (10), with the drive unit regulator (10) controlling the drive unit (5).

19. An arrangement as claimed in claim 18, **characterized in that** the predetermined set speed is zero.

20. An arrangement as claimed in claim 19, **characterized in that** the predetermined set speed is achieved at the opened end position of the movable drawer (3).

21. An arrangement as claimed in claim 19 or 20, **characterized in that** the predetermined set speed is achieved at the closed end position of the movable drawer (3).

22. An arrangement as claimed in one of claims 1 to 21, **characterized in that** it includes a resolver for measuring the position and/or the speed and/or the acceleration of the movable drawer (3) whereof the signals may be supplied at least to the regulating device (1).

23. An arrangement as claimed in one of claims 14, 15 or 17 to 21, **characterized in that** it includes an optical encoder for measuring the position and/or the speed and/or the acceleration of the movable drawer (3) whereof the signals may be supplied at least to the regulating device (1).

24. An arrangement as claimed in one of claims 14, 15 or 17 to 21, **characterized in that** it includes a magnetic encoder for measuring the position and/or the speed and/or the acceleration of the movable drawer (3) whereof the signals may be supplied at least to the regulating device (1).

25. An arrangement as claimed in one of claims 14, 15 or 17 to 21, **characterized in that** the drive unit (5) includes a brushless d.c. motor and measurement of the position and/or the speed and/or the acceleration of the movable drawer (3) is made directly by way of the commutator signal of the motor, with it being possible to supply the signals obtained in this way to the regulating device (1).

26. An arrangement as claimed in one of claims 14, 15 or 17 to 21, **characterized in that** the drive unit (5) includes an electric motor - preferably a d.c. motor - and the position measuring device (4) is integrated into the electric motor.

27. An arrangement as claimed on one of claims 1 to 26 **characterized in that** drive units (5) are arranged on both sides of the movable drawer (3).

28. An arrangement as claimed in claim 27, **characterized in that** the drive units (5) each have separate drive units (1) as well as a synchronization device.

29. An arrangement as claimed in claim 27, **characterized in that** the drive units (5) are controlled by a common drive unit (1).

## Revendications

1. Dispositif avec au moins un tiroir mobile, avec au moins une unité d'entraînement et avec au moins un équipement de régulation pour la régulation de l'unité d'entraînement au moins au nombre de un, **caractérisé en ce que** le dispositif (7) présente au moins un équipement de mesure d'accélération (2), de préférence analogique, l'équipement de mesure d'accélération (2) au moins au nombre de un produisant, pour des accélérations produites par des forces appliquées de l'extérieur sur le tiroir (3) mobile au moins au nombre de un, un signal d'accélération caractéristique qui peut être conduit à l'équipement de régulation (1) au moins au nombre de un, et le tiroir (3) étant supporté de façon mobile sur des châssis (14, 15) disposés latéralement à l'intérieur du dispositif (7), et l'unité d'entraînement (5) étant mise en place sur un châssis (14, 15).

2. Dispositif selon la revendication 1, **caractérisé en ce que** l'unité d'entraînement (5) est en liaison permanente avec le tiroir (3) mobile.

3. Dispositif selon la revendication 2, **caractérisé en ce que** l'unité d'entraînement (5) est en liaison permanente avec le tiroir (3) mobile par le biais d'au moins un câble ou d'une courroie (17), de préférence une courroie crantée, ou par le biais d'une roue dentée engrenant avec une crémaillère.

4. Dispositif selon la revendication 3, **caractérisé en ce que** la courroie (17) au moins au nombre de un ou le câble se déplace sur au moins deux galets (18) qui sont disposés sur un châssis (14, 15) latéral.

5. Dispositif selon la revendication 3 ou 4, **caractérisé en ce que**, sur les deux châssis (14, 15) latéraux, sont disposés respectivement au moins deux galets (18) sur lesquels se déplace la courroie (17) respective ou le câble.

6. Dispositif selon la revendication 5, **caractérisé en ce qu'**au moins deux galets (18) disposés sur différents châssis (14, 15) sont raccordés l'un à l'autre - de préférence de façon rigide - par le biais d'un arbre de raccordement (19).

7. Dispositif selon une des revendications 4 à 6, **caractérisé en ce que** le galet (18) au moins au nombre de un peut être entraîné sur au moins un châssis (14, 15) par l'unité d'entraînement (5).

8. Dispositif selon la revendication 7, **caractérisé en ce que** le galet (18) au moins au nombre de un peut être entraîné par l'unité d'entraînement (5) sur au moins un châssis (14, 15) par le biais d'un mécanisme (22).

9. Dispositif selon la revendication 7 ou 8, **caractérisé en ce que** l'axe de rotation du galet (18) pouvant être entraîné par l'unité d'entraînement (5) est disposé latéralement à côté de l'unité d'entraînement (5) en étant placé parallèlement à l'arbre d'entraînement de l'unité d'entraînement (5).

10. Dispositif selon la revendication 1, **caractérisé en ce que** l'unité d'entraînement (5) au moins au nombre de un comprend un moteur électrique.

11. Dispositif selon une des revendications 1 à 10, **caractérisé en ce que** le signal d'accélération contient des informations sur l'importance et/ou sur la direction, de préférence sur la composante directionnelle parallèle à la direction d'extraction du tiroir (3) mobile, de l'accélération provoquée par des forces appliquées de l'extérieur sur le tiroir (3) mobile.

12. Dispositif selon une des revendications 1 à 11, **caractérisé en ce que** l'équipement de régulation (1), en présence d'une brève accélération de traction ou de pression de l'unité d'entraînement (5) mesurée par l'équipement de mesure d'accélération (2), envoie une instruction de commande pour le déplacement du tiroir (3) mobile dans la direction de l'accélération de traction ou de pression.

13. Dispositif selon la revendication 12, **caractérisé en ce que** l'unité d'entraînement (5) accélère de façon approximativement uniforme le tiroir (3) mobile pendant une période de temps (t₀) prédéfinie.

14. Dispositif selon une des revendications 1 à 13, **caractérisé en ce qu'**il présente au moins un équipement de mesure de position (4) qui produit un signal de position qui est caractéristique de l'état d'ouverture du tiroir (3) mobile et qui peut être conduit à l'équipement de régulation (1).

15. Dispositif selon la revendication 14, **caractérisé en ce que** l'unité d'entraînement (5) accélère le tiroir (3) mobile uniquement sur une course partielle (S₁, S₂, S₃) prédéfinie ou respectivement pouvant être prédéfinie dont la longueur est inférieure à la longueur de la course totale (S) entre la position extrême fermée et la position extrême ouverte du tiroir (3) mobile.

16. Dispositif selon une des revendications 11 à 15, **caractérisé en ce que** le déplacement du tiroir (3) mobile par l'unité d'entraînement (5) est indépendant de l'importance de l'accélération de traction ou de pression.

17. Dispositif selon une des revendications 14 à 16, **caractérisé en ce que** l'équipement de régulation (1) présente un équipement de calcul de valeurs effectives (8) qui, à partir du signal de position produit par l'équipement de mesure de position (4), calcule la position effective momentanée et/ou la vitesse effective momentanée du tiroir (3) mobile.

18. Dispositif selon la revendication 17, **caractérisé en ce que** l'équipement de régulation (1), lors de l'entrée d'un signal de position prédéfini, adapte à une vitesse de consigne prédéfinie la vitesse effective momentanée par la transmission d'un signal de régulation à un régulateur de l'unité d'entraînement (10), le régulateur de l'unité d'entraînement (10) pilotant l'unité d'entraînement (5).

19. Dispositif selon la revendication 18, **caractérisé en ce que** la vitesse de consigne prédéfinie est zéro.

20. Dispositif selon la revendication 19, **caractérisé en ce que** la vitesse de consigne prédéfinie est atteinte pour la position extrême ouverte du tiroir (3) mobile.

21. Dispositif selon la revendication 19 ou 20, **caractérisé en ce que** la vitesse de consigne prédéfinie est atteinte pour la position extrême fermée du tiroir (3) mobile.

22. Dispositif selon une des revendications 1 à 21, **caractérisé en ce qu'**il comprend un résolveur pour la mesure de la position et/ou de la vitesse et/ou de l'accélération du tiroir (3) mobile dont les signaux peuvent être conduits au moins à l'équipement de régulation (1).

23. Dispositif selon une des revendications 14, 15 ou 17 à 21, **caractérisé en ce qu'**il comprend un codeur optique pour la mesure de la position et/ou de la vitesse et/ou de l'accélération du tiroir (3) mobile dont les signaux peuvent être conduits au moins à l'équipement de régulation (1).

24. Dispositif selon une des revendications 14, 15 ou 17 à 21, **caractérisé en ce qu'**il comprend un codeur magnétique pour la mesure de la position et/ou de la vitesse et/ou de l'accélération du tiroir (3) mobile dont les signaux peuvent être conduits au moins à l'équipement de régulation (1).

25. Dispositif selon une des revendications 14, 15 ou 17 à 21, **caractérisé en ce que** l'unité d'entraînement (5) comprend un moteur à courant continu sans balais et **en ce que** la mesure de la position et/ou de la vitesse et/ou de l'accélération du tiroir (3) mobile s'effectue directement par le biais du signal de commutateur du moteur, les signaux ainsi acquis pouvant être conduits à l'équipement de régulation (1).

26. Dispositif selon une des revendications 14, 15 ou 17 à 21, **caractérisé en ce que** l'unité d'entraînement (5) comprend un moteur électrique - de préférence un moteur à courant continu - et **en ce que** l'équipement de mesure de position (4) est intégré dans le moteur électrique.

27. Dispositif selon une des revendications 1 à 26, **caractérisé en ce que** des unités d'entraînement (5) sont disposées sur les deux côtés du tiroir (3) mobile.

28. Dispositif selon la revendication 27, **caractérisé en ce que** les unités d'entraînement (5) disposent d'équipements de régulation (1) propres ainsi que d'un équipement de synchronisation.

29. Dispositif selon la revendication 27, **caractérisé en ce que** les unités d'entraînement (5) sont pilotées par un équipement de régulation (1) commun.
